# EUROPÄISCHE PATENTSCHRIFT

(11) **EP 2 157 240 B1**
(45) Veröffentlichungstag und Bekanntmachung des Hinweises auf die Patenterteilung: **28.11.2012**
(21) Anmeldenummer: 09168055.3
(22) Anmeldetag: 18.08.2009
(51) Int. Cl.: D21H 23/48, B05C 5/00

(54) **Vorhang-Auftragsmaschine**
Curtain application device
Dispositif d'application de rideau

(30) Priorität: 21.08.2008 DE 102008041418
(43) Veröffentlichungstag der Anmeldung: 24.02.2010
(73) Patentinhaber: Voith Patent GmbH, 89522 Heidenheim (DE)
(72) Erfinder: Dr. Trefz, Michael, 89522, Heidenheim (DE)

(56) Entgegenhaltungen:
- EP-A2- 1 964 971
- EP-A2- 2 017 012
- DE-A1-102005 027 831
- DE-A1-102005 041 649
- DE-A1-102006 010 348

## Beschreibung

Die Erfindung betrifft eine Maschine zum Auftragen eines flüssigen oder pastösen Auftragsmediums auf wenigstens eine Oberfläche einer laufenden Materialbahn insbesondere aus Papier oder Karton mittels wenigstens eines Vorhang-Auftragwerks und Trocknen des aufgetragenen Auftragsmediums mittels wenigstens einer berührungslosen Trocknungseinrichtung; wobei die Materialbahn in der Maschine mehrere die Materialbahn berührende Umlenkanordnungen passiert, die gegeneinander versetzte oder/und in verschiedenen Richtungen verlaufende Abschnitte des Materialbahnverlaufs definieren; wobei das Vorhang-Auftragswerk das Auftragsmedium aus wenigstens einer Abgabeöffnung, insbesondere einer Schlitzdüse oder Gleitschichtdüse, in Form eines sich ein- oder mehrschichtigen Vorhangs, der unter Schwerkrafteinfluss und ggf. Einfluss weiterer Kräfte hin zu der zugeordneten Oberfläche der Materialbahn in einem Auftragsabschnitt des Materialbahnverlaufs abgibt, welcher im Wesentlichen horizontal oder entsprechend einem Radius einer Umlenk- und Abstützrolle des Vorhang-Auftragswerks verläuft oder zumindest eine in Horizontalrichtung größere Bewegungsgeschwindigkeitskomponente als in Vertikalrichtung hat; wobei die Materialbahn in wenigstens einem dem Auftragsabschnitt nachfolgenden Trocknungsabschnitt des Materialverlaufs die oder wenigstens eine berührungslose, das Auftragsmedium einer Wärmeeinwirkung unterziehende Trocknungseinrichtung passiert, um das aufgetragene Auftragsmedium zumindest teilweise zu trocknen; und wobei die Materialbahn im Verlauf oder/und am Ende des Auftragsabschnitts durch eine - wenn vorhanden - die Umlenk- und Abstützrolle ggf. umfassende erste Umlenkanordnung derart um wenigstens einen Umlenkwinkel umgelenkt wird, dass die Materialbahn nach der Umlenkung zumindest in einem auf diese Umlenkung unmittelbar folgenden ersten Abschnitt des Materialbahnverlaufs zumindest anfänglich im Wesentlichen vertikal nach unten verläuft oder eine größere Bewegungsgeschwindigkeitskomponente in Vertikalrichtung nach unten als vor der Umlenkung hat.

Derartige so genannte Vorhang-Auftragsmaschinen, auch unter dem Begriff "Curtain Coater" bekannt, sind in unterschiedlichen Ausgestaltungen bekannt und haben in den letzten Jahren für das Streichen von Papier und Karton an Bedeutung gewonnen. Ein Beispiel ist in DE 10 2005 027 831 A1 gezeigt, auf der der Oberbegriff von Anspruch 1 beruht.

Beim Streichen von Papier und Karton erfolgt die Trocknung der Strichschicht zunächst kontaktlos, damit die noch feuchte Oberfläche nicht beschädigt wird. Dies gilt unabhängig vom Auftragsverfahren. Ein so genanntes Guss-Streichverfahren beruht demgegenüber auf einer Kontakttrocknung mit einem beheizten Gusszylinder, wie in DE 10 2006 010 348 A1 offenbart.

Bei der kontaktlosen Trocknung wird in der kontaktlosen Trockenstrecke das Wasser in der Regel durch Infrarotstrahler oder durch Heißlufttrockner aufgeheizt und verdampft. Es ist allgemein bekannt, dass die Trocknung möglichst schnell nach dem Streichen beginnen soll. Damit wird verhindert, dass durch Penetration von löslichen Bestandteilen aus der flüssigen Streichfarbe in das Papier, d. h. dessen Fasernetzwerk, wandern, bzw. es wird das Ausmaß dieses Wanderns begrenzt. Die flüssigen Bestandteile der Farbe sollen in der Füllstoffmatrix der Streichfarbe, allgemein des Auftragsmediums, erhalten bleiben, da sie etwa beim späteren Bedrucken für eine gute Qualität sorgen.

Man hat deswegen versucht, die zum Streichen verwendeten Streichanlagen so aufzubauen, dass die Trocknung nach kürzestmöglicher Distanz zum Streichaggregat beginnt. Fig. 8 zeigt mehrere Beispiele für gängige Streichverfahren, nämlich für das Klinken- oder Rakelstreichen (Teilfiguren 8a) und 8b)) und das Filmstreichen (Fig. 8c)). Bei solchen berührenden Streichverfahren ist in der Regel bereits nach nur einer Bahnumlenkung das erste Trockenelement angeordnet. Die Distanz zwischen Farbauftrag und Beginn der Trocknung beträgt in der Regel zwischen 2 und 8 Metern.

In den letzten Jahren hat mit dem "Curtain Coater", also dem Vorhang-Streichen, ein neues Auftragsverfahren an Bedeutung gewonnen. Es gibt mehrere Produktionsanlagen sowie Pilotanlagen. Bei der Verwendung eines fallenden Vorhangs oder Schleiers ist aufgrund der Schwerkraft allerdings eine bestimmte Anordnung der die Streichfarbe, allgemein das Auftragsmedium, abgebenden Düse zur Materialbahn (insbesondere Papier- oder Kartonbahn) vorgegeben. Die Materialbahn muss im Moment des Auftrags im Wesentlichen waagerecht verlaufen. Anschließend kann die beschichtete Seite nicht berührt werden, wodurch sich Einschränkungen für die nachfolgende Anordnung einer Trockenstrecke ergeben. Typische Anordnungen des Stands der Technik sind in Fig. 7 gezeigt. Die Bahn muss mehrmals die Richtung wechseln, bevor sie in eine oberhalb angeordnete Trockenstrecke gelangt. Die Distanz vom Ort des Auftrags bis zum Beginn der Trocknung ist also deutlich länger als bei anderen Streichverfahren, was nachteilig ist und speziell Nachteile für die Druckqualität haben kann und auch größeren mechanischen Aufwand aufgrund der Verwendung von relativ vielen Leit- oder Umlenkwalzen (Leit- oder Umlenkwalzen) bedeutet.

Es ist demgemäß eine Aufgabe der Erfindung, eine einem Vorhang-Auftragswerk (Curtain Coater) folgende Trockenstrecke so relativ zum Vorhang-Auftragswerk anzuordnen, dass eine vergleichsweise kurze Distanz zwischen dem Ort des Auftrags (der Auftragsstrecke) und dem Beginn der Trocknung (der Trockenstrecke) realisiert ist.

Zur Lösung dieser Aufgabe wird die Maschine mit den Merkmalen von Anspruch 1 vorgeschlagen. Erfindungsgemäß ist vorgesehen, dass der auf die Umlenkung in Verlauf oder/und am Ende des Auftragsabschnitts unmittelbar folgende erste Abschnitt des Materialbahnverlaufs ein Trocknungsabschnitt ist, in dem die Materialbahn wenigstens eine berührungslose, das Auftragsmedium einer Wärmeeinwirkung unterziehende Trocknungseinrichtung passiert. Es wurde überraschenderweise gefunden, dass der auf die erste Umlenkanordnung unmittelbar folgende erste Abschnitt des Materialbahnverlaufs gut für die Anordnung wenigstens eines Trockenelements geeignet ist, dass dieser als "erster Abschnitt" bezeichnete Abschnitt des Materialbahnverlaufs also als Trocknungsabschnitt oder Trockenstrecke dienen kann.

Vorliegend wird betreffend den Begriff "Abschnitt des Materialbahnverlaufs", also "Auftragsabschnitt", "erster Abschnitt" und hinsichtlich im Folgenden noch anzusprechender möglicher Weiterbildungen auch "zweiter Abschnitt" und "dritter Abschnitt" des Materialbahnverlaufs vor allem daran gedacht, dass dieser Abschnitt eingangsseitig und ausgangsseitig jeweils von einer die Materialbahn berührenden Umlenkanordnung begrenzt wird. Wird eine Umlenk- und Abstützrolle in Zuordnung zu einem Auftragskopf eines Vorhang-Auftragswerks eingesetzt, so kann diese Umlenk- und Abstützrolle (Abstütz- und Umlenkrolle) auch alleine den Auftragsabschnitt definieren und diesem einen gekrümmten Verlauf geben.

Eine berührungslose Umlenkanordnung begrenzt bei dieser vorrangig in Betracht zu ziehenden Definition nicht einen Abschnitt des Materialbahnverlaufs und kann dementsprechend beispielsweise in der Mitte eines solchen "Abschnitts des Materialbahnverlaufs" angeordnet sein.

Legt man diese Definitionen zugrunde, so kann eine berührungslose Umlenkanordnung einen solchen durch berührende Umlenkanordnungen eingangsseitig und ausgangsseitig begrenzenden Abschnitt des Materialbahnverlaufs aber in "Teilabschnitte" des Materialbahnverlaufs unterteilen, nämlich in einen Teilabschnitt zwischen der eingangsseitigen berührenden Umlenkanordnung und der berührungslosen Umlenkanordnung und einen Teilabschnitt zwischen der berührungslosen Umlenkanordnung und der ausgangsseitigen berührenden Umlenkanordnung. Es kann aber durchaus auch sein, dass ein wesentlicher Teilabschnitt eines solchen Abschnitts des Materialbahnverlaufs entlang oder durch eine berührungslose Umlenkanordnung verläuft, so dass dieser Teilabschnitt den größten Teil des gesamten Abschnitts ausmacht.

Es wird vor allem daran gedacht, dass die Materialbahn nach der Umlenkung im Verlauf oder/und am Ende des Auftragsabschnitts der/einer das Auftragsmedium einer Wärmeeinwirkung unterziehenden Trocknungseinrichtung des/eines Trocknungsabschnitts derart zugeführt wird, dass die Wärmeeinwirkung der Trocknungseinrichtung auf das Auftragsmedium auf einer gegenüber dem Auftragsabschnitt tieferliegenden Höhe beginnt.

Es wird vor allem auch daran gedacht, dass die Materialbahn im Trocknungsabschnitt bzw. nach der Umlenkung durch die erste Umlenkanordnung, und - im Falle einer in Laufrichtung der Materialbahn folgenden weiteren Umlenkung der Materialbahn vor dieser weiteren Umlenkung - im Wesentlichen vertikal nach unten verlaufend oder eine größere Bewegungsgeschwindigkeitskomponente in Vertikalrichtung nach unten als vor der Umlenkung aufweisend die oder wenigstens eine berührungslose, das Auftragsmedium einer Wärmeeinwirkung unterziehende Trocknungseinrichtung passiert.

Besonders bevorzugt ist eine solche Ausgestaltung der Maschine, dass die Materialbahn in dem auf die erste Umlenkanordnung unmittelbar folgenden ersten Abschnitt des Materialbahnverlaufs zumindest anfänglich im Wesentlichen vertikal nach unten verläuft oder eine in Vertikalrichtung nach unten größere Bewegungsgeschwindigkeitskomponente als in Horizontalrichtung hat.

Es ist bevorzugt, dass die Materialbahn im Trocknungsabschnitt bzw. nach der Umlenkung durch die erste Umlenkanordnung, und - im Falle einer in Laufrichtung der Materialbahn folgenden weiteren Umlenkung der Materialbahn vor dieser weiteren Umlenkung - im Wesentlichen vertikal nach unten verlaufend oder eine in Vertikalrichtung nach unten größere Bewegungsgeschwindigkeitskomponente als in Horizontalrichtung aufweisend die oder wenigstens eine berührungslose, das Auftragsmedium einer Wärmeeinwirkung unterziehende Trocknungseinrichtung passiert.

Bevorzugt wird also jener Abschnitt bzw. Teilabschnitt des Materialbahnverlaufs nach der Umlenkanordnung am Ende des Auftragsabschnitts als Trockenstrecke genutzt, in dem die Materialbahn sich nach unten bewegt und noch keine erneute Umlenkung erfährt.

Gemäß Anspruch 1 ist erfindungsgemäß auch vorgesehen, dass die Materialbahn im Trocknungsabschnitt bzw. im auf die erste Umlenkanordnung unmittelbar folgenden ersten Abschnitt des Materialbahnverlaufs oder/und in einem sich hieran nach einer zweiten Umlenkanordnung anschließenden zweiten Abschnitt des Materialbahnverlaufs eine berührungslose Umlenkanordnung passiert, die die Materialbahn um wenigstens einen Umlenkwinkel derart umlenkt, dass die Materialbahn zumindest in einem Materialbahnaustrittsbereich der berührungslosen Umlenkanordnung im Wesentlichen vertikal nach oben verläuft oder eine größere Bewegungsgeschwindigkeitskomponente in Vertikalrichtung nach oben als vor der Umlenkung durch die berührungslose Umlenkanordnung hat oder eine größere Bewegungsgeschwindigkeitskomponente in Vertikalrichtung nach oben als in Horizontalrichtung hat. Der erste Abschnitt des Materialbahnverlaufs kann sich somit entlang der berührungslosen Umlenkanordnung und über diese hinaus erstrecken. Alternativ oder zusätzlich ist es möglich, dass die oder eine weitere berührungslose Umlenkanordnung in einem auf den ersten Abschnitt des Materialbahnverlaufs nachfolgenden zweiten Abschnitt des Materialbahnverlaufs angeordnet ist. Hierzu wird vor allem daran gedacht, dass die zweite Umlenkanordnung benachbart einem Eingang der berührungslosen Umlenkanordnung angeordnet ist und die Materialbahn derart umlenkt, dass die Materialbahn nach der Umlenkung durch die zweite Umlenkanordnung anfänglich im Wesentlichen vertikal nach unten verläuft oder anfänglich eine größere Bewegungsgeschwindigkeitskomponente in Vertikalrichtung nach unten als vor der Umlenkung durch die zweite Umlenkanordnung hat oder anfänglich eine in Vertikalrichtung nach unten größere Bewegungsgeschwindigkeitskomponente als in Horizontalrichtung hat.

Betreffend die berührungslose Umlenkanordnung wird als besonders bevorzugt vorgeschlagen, dass diese als berührungslose, das Auftragsmedium einer Wärmeeinwirkung unterziehende Trocknungseinrichtung ausgeführt ist oder wenigstens eine berührungslose, das Auftragsmedium einer Wärmeeinwirkung unterziehende Trocknungseinrichtung aufweist, so dass das aufgetragene Auftragsmedium während dem Umlenken einer Trocknungswirkung unterziehbar ist. Eine durch die Umlenkanordnung definierte "Umlenkstrecke" kann also als Trockenstrecke dienen. Es kann sich um die erste Trockenstrecke nach dem Vorhang-Auftrag oder eine weitere, beispielsweise zweite Trockenstrecke nach dem Vorhang-Auftrag handeln.

Besonders bevorzugt ist vorgesehen, dass die durch die Umlenkanordnung bzw. deren wenigstens eine Trocknungseinrichtung bereitgestellte Trockenstrecke einen Großteil des ersten Abschnitts des Materialbahnverlaufs ausmacht, der durch die berührungslose Umlenkanordnung vorzugsweise um mehr als 90°, höchstvorzugsweise um etwa 180° umgelenkt wird und dann zweckmäßig eine weitere Umlenkanordnung passieren kann.

Weiterbildend wird vorgeschlagen, dass die Materialbahn nach der Umlenkung durch die berührungslose Umlenkanordnung im Wesentlichen vertikal nach oben verlaufend oder zumindest eine größere Bewegungsgeschwindigkeitskomponente in Vertikalrichtung nach oben als vor der Umlenkung durch die berührungslose Umlenkanordnung bzw. zumindest eine in Vertikalrichtung nach oben größere Bewegungsgeschwindigkeitskomponente als in Horizontalrichtung aufweisend die oder wenigstens eine berührungslose, das Auftragsmedium einer Wärmeeinwirkung unterziehende Trocknungseinrichtung passiert.

Eine andere Möglichkeit ist, dass die Materialbahn nach der Umlenkung durch die berührungslose Umlenkanordnung und Passieren einer dritten Umlenkanordnung in einem sich hieran anschließenden dritten Abschnitt des Materialbahnverlaufs wenigstens eine berührungslose, das Auftragsmedium einer Wärmeeinwirkung unterziehende Trocknungseinrichtung passiert. Diesbezüglich kann man zweckmäßig vorsehen, dass die dritte Umlenkanordnung benachbart einem Ausgang der berührungslosen Umlenkanordnung angeordnet ist und die Materialbahn derart umlenkt, dass die Materialbahn nach der Umlenkung durch die dritte Umlenkanordnung im Wesentlichen vertikal nach oben verläuft oder eine größere Bewegungsgeschwindigkeitskomponente in Vertikalrichtung nach oben als vor der Umlenkung durch die dritte Umlenkanordnung hat oder eine in Vertikalrichtung nach oben größere Bewegungsgeschwindigkeitskomponente als in Horizontalrichtung hat.

Bei der nach der berührungslosen Umlenkanordnung bzw. der dritten Umlenkanordnung durch Anordnung der Trocknungseinrichtung realisierten Trockenstrecke kann es sich um die erste oder um eine weitere, beispielsweise zweite oder dritte Trocknungsstrecke nach dem Vorhang-Auftrag handeln.

Zweckmäßig kann man vorsehen, dass Abschnitte oder Teilabschnitte des Materialbahnverlaufs vor und nach der berührungslosen Umlenkanordnung eine zueinander im Wesentlichen parallele Führung der Materialbahn vorsehen.

Eine durch eine jeweilige berührende oder berührungslose Umlenkanordnung realisierte Umlenkung kann ein- oder mehrstufig, also in einem Umlenkwinkel oder in mehreren einen Gesamt-Umlenkwinkel ergebenden Umlenkwinkeln erfolgen. Es kommt also insbesondere auch in Betracht, dass die erste Umlenkanordnung eine erste Umlenkrolle oder mehrere erste Umlenkrollen umfasst, mittels der die Materialbahn um einen ersten Umlenkwinkel bzw. um mehrere Umlenkwinkel zur Erzielung eines ersten Gesamt-Umlenkwinkels umgelenkt wird, oder/und dass die zweite Umlenkanordnung eine Umlenkrolle oder mehrere Umlenkrollen umfasst, mittels der die Materialbahn um einen zweiten Umlenkwinkel bzw. um mehrere Umlenkwinkel zur Erzielung eines zweiten Gesamt-Umlenkwinkels umgelenkt wird, oder/und dass die dritte Umlenkanordnung eine dritte Umlenkrolle oder mehrere dritte Umlenkrollen umfasst, mittels der die Materialbahn um einen dritten Umlenkwinkel bzw. um mehrere Umlenkwinkel zur Erzielung eines dritten Gesamt-Umlenkwinkels umgelenkt wird.

Die Maschine kann auch mehrere Vorhang-Auftragswerke enthalten, die die Materialbahn passiert. Hierzu wird konkret vorgeschlagen, dass im Materialbahnverlauf dem wenigstens einen Vorhang-Auftragswerk vorausgehend oder nachfolgend die Materialbahn wenigstens ein weiteres Vorhang-Auftragswerk passiert, welches das Auftragsmedium aus wenigstens einer Abgabeöffnung, insbesondere aus einer Schlitzdüse oder Gleitschichtdüse, in Form eines ein- oder mehrschichtigen Vorhangs unter Schwerkrafteinfluss und ggf. Einfluss weiterer Kräfte hin zu der zugeordneten, derselben oder - vorzugsweise - anderen Oberfläche der Materialbahn in einem weiteren Auftragsabschnitt des Materialbahnverlaufs abgibt. Der weitere Auftragsabschnitt verläuft welcher im Wesentlichen horizontal oder entsprechend einem Radius einer Umlenk- und Abstützrolle des Vorhang-Auftragswerks gekrümmt oder hat zumindest eine in Horizontalrichtung größere Bewegungsgeschwindigkeitskomponente als in Vertikalrichtung, wobei die Materialbahn in wenigstens einem dem weiteren Auftragsabschnitt nachfolgenden weiteren Trocknungsabschnitt des Materialverlaufs wenigstens eine berührungslose, das Auftragsmedium einer Wärmeeinwirkung unterziehende Trocknungseinrichtung passiert, um das aufgetragene Auftragsmedium zumindest teilweise zu trocknen; und wobei die Materialbahn im Verlauf oder/und am Ende des weiteren Auftragsabschnitts durch eine weitere erste Umlenkanordnung derart um wenigstens einen Umlenkwinkel umgelenkt wird, dass die Materialbahn nach der Umlenkung zumindest in einem auf diese Umlenkung unmittelbar folgenden weiteren ersten Abschnitt des Materialbahnverlaufs zumindest anfänglich im Wesentlichen vertikal nach unten verläuft oder eine größere Bewegungsgeschwindigkeitskomponente in Vertikalrichtung nach unten als vor der Umlenkung hat. Es kann also ein mehrstufiger Mediumauftrag auf die gleiche Materialbahnoberfläche oder ein gesonderter Auftrag auf beide Oberflächen (Vorderseite und Rückseite) der Materialbahn vorgesehen sein.

Die verwendeten Auftragsmedien bei Mehrschichtauftrag können von gleicher, bevorzugt aber unterschiedlicher Art sein, z. B. Stärke, Streichfarbe usw..

Auch betreffend das wenigstens eine weitere Vorhang-Auftragswerk kann die Erfindung mit ihren Weiterbildungsvorschlägen realisiert sein. Es wird erfindungsgemäß also vorgeschlagen, dass der auf die Umlenkung im Verlauf oder/und am Ende des weiteren Auftragsabschnitts unmittelbar folgende weitere erste Abschnitt des Materialbahnverlaufs ein weiterer Trocknungsabschnitt ist, in dem die Materialbahn die oder wenigstens eine berührungslose, das Auftragsmedium einer Wärmeeinwirkung unterziehende weitere Trocknungseinrichtung passiert. Alternativ oder zusätzlich wird vorgeschlagen, dass die Materialbahn nach der Umlenkung im Verlauf oder/und am Ende des weiteren Auftragsabschnitts einer das Auftragsmedium einer Wärmeeinwirkung unterziehenden weiteren Trocknungseinrichtung eines weiteren Trocknungsabschnitts derart zugeführt wird, dass die Wärmeeinwirkung der weiteren Trocknungseinrichtung auf das Auftragsmedium auf einer gegenüber dem weiteren Auftragsabschnitt tiefer liegenden Höhe beginnt.

Bevorzugt ist dabei vorgesehen, dass der Materialbahnverlauf nach der Umlenkung im Verlauf oder/und am Ende des weiteren Auftragsabschnitts, insbesondere im weiteren ersten Abschnitt und gewünschtenfalls in einem sich hieran anschließenden weiteren zweiten Abschnitt oder/und weiteren dritten Abschnitt des Materialbahnverlaufs, der erfindungsgemäßen Lehre und den oben angegebenen Weiterbildungsvorschlägen entspricht.

Es wird allgemein daran gedacht, dass Abschnitte oder Teilabschnitte des Materialbahnverlaufs nach dem Auftragsabschnitt und nach dem weiteren Auftragsabschnitt Bewegungsgeschwindigkeitskomponenten der Materialbahn in zueinander entgegengesetzten Horizontalrichtungen vorsehen. Dabei kann man zweckmäßig vorsehen, dass Abschnitte oder Teilabschnitte des Materialbahnverlaufs nach dem Auftragsabschnitt und nach dem weiteren Auftragsabschnitt eine zueinander im Wesentlichen parallele Führung der Materialbahn mit Bewegungsgeschwindigkeitskomponenten der Materialbahn in zueinander entgegengesetzten Horizontalrichtungen vorsehen.

Allgemein wird vorgeschlagen, den Beginn der Trockenstrecke so nah wie möglich an den Punkt des Auftragsmedium-Auftrags (Farb-Auftrag) zu verlegen, wofür die Bahn nach dem Vorhang-Auftrag nach unten umgelenkt wird. Zweckmäßig liegt dann der Beginn der Trocknung tiefer als der Auftreffpunkt des Auftragsmediums. Im Verlauf der ein- oder mehrstufigen Trocknung wird die Materialbahn dann bevorzugt um mindestens etwa 90° und bevorzugt um etwa 180° umgelenkt.

Merkmale oder Elemente einer erfindungsgemäßen Ausführungsform können vorteilhaft die folgenden sein:
- wenigstens ein Auftragswerk zum Auftragen von flüssigem Auftragsmedium,
- das Auftragswerk ist ein Vorhang-Auftragswerk (so genannter Curtain Coater),
- das Vorhang-Auftragswerk weist wenigstens eine Schlitzdüse (slot die) oder eine Gleitschichtdüse (slide die) für die Abgabe des Auftragsmediums auf,
- das Auftragswerk kann als Doppelanordnung (Double-Die), Twin-Die, Tandem-Die ausgebildet sein.
- mit dem Auftragswerk wird das Auftragsmedium mit mindestens einem Strich aufgetragen, z. B. auf die Oberseite der Materialbahn,
- die Materialbahn wird aus der Waagrechten nach unten umgelenkt,
- unmittelbar nach dieser Umlenkung beginnt die Trockenstrecke,
- der Beginn der Trockenstrecke liegt tiefer als der Punkt des Auftragsmedium-Auftrags,
- eine Distanz zwischen dem Auftragsmedium-Auftrag (Farb-Auftrag) und dem Beginn der Trocknung beträgt zwischen 2 Metern und 8 Metern entlang dem Materialbahnverlauf,
- die Trocknung erfolgt durch Infrarotstrahler und/oder durch Heißluftbeaufschlagung,
- die Trockenstrecke kann aus mehreren einzelnen Trocknern bestehen,
- die mit Auftragsmedium versehene (gestrichene) Materialbahnseite berührt kein berührendes Umlenkelement, insbesondere keine Umlenkwalze (Umlenkrolle), bevor die Trocknung abgeschlossen ist,
- die Trocknung kann mittels von der Materialbahn geradlinig durchlaufenen oder passierten und/oder mit von der Materialbahn mit einem Radius gekrümmt durchlaufenen oder passierten Trocknern erfolgen,
- die Materialbahn erfährt im Verlauf der ein- oder mehrstufigen Trocknung eine Richtungsänderung, die mindestens etwa 90° beträgt.

Es müssen nicht alle diese Merkmale oder Elemente in einer erfindungsgemäßen Lösung realisiert sein.

Die Erfindung wird im Folgenden anhand von in den Figuren gezeigten Ausführungsbeispielen näher erläutert.
- Fig. 1: zeigt ein erstes Beispiel für ein Vorhang-Auftragswerk (so genannter "Curtain Coater") zum Streichen einer Papier- oder Kartonbahn mit einem dem Auftragswerk unmittelbar nachfolgenden Trockner. Dieses Beispiel stellt kein Ausführungsbeispiel der in Anspruch 1 definierten Erfindung dar.
- Fig. 2: zeigt ein erstes Ausführungsbeispiel für ein Vorhang-Auftragswerk (so genannter "Curtain Coater") zum Streichen einer Papier- oder Kartonbahn mit einem dem Auftragswerk unmittelbar nachfolgenden Trockner.
- Fig. 3: zeigt ein zweites Ausführungsbeispiel für ein Vorhang-Auftragswerk (so genannter "Curtain Coater") zum Streichen einer Papier- oder Kartonbahn mit einem dem Auftragswerk nach einer berührungslosen Umlenkung unmittelbar nachfolgenden Trockner.
- Fig. 4: zeigt ein drittes Ausführungsbeispiel für zwei entlang eines Verlaufs der Papier- oder Kartonbahn einander nachfolgende Vorhang-Auftragswerke für beidseitigen Strich, mit dem jeweiligen Vorhang-Auftragswerk jeweils unmittelbar nachfolgendem Trockner.
- Fig. 5: zeigt ein viertes Ausführungsbeispiel für ein Vorhang-Auftragswerk (so genannter "Curtain Coater") zum Streichen einer Papier- oder Kartonbahn mit einem dem Auftragswerk unmittelbar nachfolgenden Trockner, wobei der als Heißlufttrockner ausgeführte Trockner einen gekrümmten Materialbahnverlauf vorsieht und damit eine Materialbahnumlenkungsfunktion erfüllt.
- Fig. 6: zeigt ein fünftes Ausführungsbeispiel für ein Vorhang-Auftragswerk (so genannter "Curtain Coater") zum Streichen einer Papier- oder Kartonbahn mit einem dem Auftragswerk unmittelbar nachfolgenden Trockner ähnlich Fig. 5 mit allerdings beidseitiger Heißluftbeaufschlagung der Materialbahn.
- Fig. 7: zeigt typische Beispiele herkömmlicher Anordnungen eines Vorhang-Auftragswerks mit nachfolgendem Trockner.
- Fig. 8: zeigt typische Beispiele herkömmlicher Anordnungen eines berührenden Streichwerks mit nachfolgendem Trockner.

Fig. 1 zeigt ein Beispiel für ein Vorhang-Auftragswerk 10 (einem so genannten "curtain coater", auch häufig mit CC abgekürzt), welcher einen Vorhang-Auftragskopf 12 aufweist, dem ein flüssiges Auftragsmedium, beispielsweise eine Streichfarbe, zugeführt wird, welche in Form eines sich unter Schwerkrafteinfluss nach unten bewegenden Vorhangs oder Schleiers 14 auf einen vorzugsweise zumindest näherungsweise horizontal verlaufenden Auftragsabschnitt 16 der Materialbahn 18 aufgetragen wird. Die Materialbahn wird mit einer Zuggruppe 32 durch die Auftragsmaschine, insbesondere Streichmaschine, gezogen.

Die Materialbahn 18 wird beim Beispiel über mehrere Umlenkrollen dem Auftragswerk zugeführt, wobei die Umlenkrollen 20 und 22 den Auftragsabschnitt 16 definieren. Durch die Umlenkrolle 22 wird die Materialbahn, insbesondere eine Papier- oder Kartonbahn, nach unten umgelenkt und gelangt danach sofort in einen ersten Trockner 24. Im Falle des Beispiels handelt es sich um einen Heißlufttrockner, der Heißluft zumindest gegen die das Auftragsmedium tragende Materialbahnoberfläche, vorzugsweise gegen beide Materialbahnseiten, bläst. Der Trockner kann so ausgeführt sein, dass sich Blasdüsen und Saugzonen abwechseln und ein Umluftbetrieb realisiert ist, bei der wasserbeladene Luft zwischen Heißluftdüsen abgesaugt (Abluft AL oder A) und nach Trocknung als Zuluft (Zuluft ZL oder Z) wieder gegen die Bahn geblasen wird.

Nach dem Beispiel wird nach einer weiteren Umlenkung der Bahn durch zwei Umlenkrollen 26 und 28 die Bahn in einem weiteren Heißlufttrockner 30 fertiggetrocknet, der ebenfalls nach dem Umluftprinzip arbeiten kann. Bis zum Fertigtrocknen wird die gestrichene Seite der Bahn nicht mit Umlenkwalzen oder Umlenkrollen berührt. Über weitere Umlenkrollen und die Zuggruppe 32 wird die Materialbahn dann der weiteren Be- oder Verarbeitung zugeführt, beispielsweise einem weiteren Streichaggregat, das auf die gleiche oder die entgegengesetzte Materialbahnseite aufträgt.

Einer oder beide Trockner können auch als Infrarotstrahlungstrockner ausgeführt sein.

Bei dem ersten Ausführungsbeispiel gemäß Fig. 2 wird wiederum die obere Seite der Materialbahn, insbesondere Papierbahn, mit einem Vorhang-Auftragswerk 10 gestrichen, welches den Vorhang-Auftragskopf 12 hat, welcher auf den Auftragsabschnitt der Materialbahn 18 aufträgt. Die Materialbahn wird durch die Umlenkrolle 22 schräg nach unten umgelenkt und gelangt dann sofort in einen ersten Trockner, insbesondere Heißlufttrockner 24. Nach Durchlauf des Trockners 24 wird die Bahn über die gestrichene Seite mittels einer berührungslosen Umlenkanordnung, beispielsweise einem so genannten Airturn ("AT") 40, um etwa 180° umgelenkt. Durch den Airturn 40 wird die vom Streichen noch feuchte Oberfläche der Bahn nicht beschädigt, da die Bahn auf einem Luftkissen gestützt und umgelenkt wird. Nach dem Umlenken wird die Bahn dann in einem sich an den Airturn 40 anschließenden weiteren Trockner, insbesondere Heißlufttrockner 30, fertiggetrocknet. Bis zum Fertigtrocknen wird die gestrichene Seite der Bahn nicht mit Umlenkwalzen oder Umlenkrollen berührt. Eine Zuggruppe 32 zieht die Bahn durch die Maschine. Die Materialbahn 18 wird nach der Zuggruppe 32 ausweislich Fig. 2 einem zweiten Vorhang-Auftragswerk mit Vorhang-Auftragskopf 12' zugeführt, welcher im Auftragsabschnitt 16' erneut auf die gleiche Materialbahnseite wie das Vorhang-Auftragswerk 10 aufträgt. Um auf die andere Materialbahnseite aufzutragen, könnte zwischen der Zuggruppe 32 und dem Auftragswerk 10' eine Bahnwendeeinrichtung vorgesehen sein.

Fig. 3 zeigt ein mit Fig. 2 gewisse Ähnlichkeiten habendes zweites Ausführungsbeispiel. Der Vorhang-Auftragskopf 12 des Vorhang-Auftragswerks 10 trägt ebenso auf den im Wesentlichen horizontal verlaufenden Auftragsabschnitt 16 der Materialbahn 18 auf, und die Materialbahn wird danach durch die Umlenkrolle 22 schräg nach unten umgelenkt. Der Trockner, insbesondere Heißlufttrockner 24, ist allerdings einer berührungslosen Umlenkanordnung, beispielsweise einem Airturn 40, nachgeschaltet, welcher die Bahn über die gestrichene Seite nach oben umlenkt, so dass beispielsweise ein nahezu vertikaler Materialbahnverlauf resultiert. Nach dieser Umlenkung gelangt die Materialbahn also in den ersten Trockner, insbesondere Heißlufttrockner 24. Nach einer berührenden Umlenkung durch mehrere Umlenkrollen um etwa 180° durchläuft die Materialbahn dann in einem nahezu vertikal nach unten verlaufenden Abschnitt den zweiten Trockner, insbesondere Heißlufttrockner 30, in dem die Bahn fertiggetrocknet wird. Die gestrichene Seite der Materialbahn wird von Walzen und anderen berührenden Umlenkelementen nicht berührt, bis die Bahn fertiggetrocknet ist. Nach dem Fertigtrocknen durch den Trockner 30 folgt eine erneute Umlenkung nach oben, bevor die Bahn die durch die Maschine ziehende Zuggruppe 32 erreicht, nach der dann die Materialbahn einem zweiten Vorhang-Auftragswerk 10' zugeführt werden kann.

Sowohl im Falle der Fig. 2 als auch im Falle der Fig. 3 kann die dem zweiten Auftragswerk 10' folgende Anordnung von Trocknern der dem jeweiligen ersten Auftragswerk 10 folgenden Anordnung von Trocknern entsprechen.

Fig. 4 zeigt ein drittes Ausführungsbeispiel, welches konkret einen beidseitigen Vorhang-Auftrag auf die Materialbahn 18 zeigt. Das Vorhang-Auftragswerk 10 trägt im Auftragsabschnitt 16 auf die Oberseite der Materialbahn, insbesondere Papierbahn, auf. Durch die Umlenkrolle 22 wird die Materialbahn schräg nach unten umgelenkt und durchläuft den Trockner, insbesondere Heißlufttrockner 24. Anschließend wird die Bahn über die noch feuchte Oberseite mittels des Airturns 40 schräg nach oben umgelenkt, wobei eingangsseitig und ausgangsseitig des Airturns 40 jeweils eine stärker nach unten umlenkende Umlenkrolle 50a bzw. zurück zu einem schrägen Verlauf umlenkende Umlenkrolle 50b angeordnet sein kann.

Nach der Umlenkung wird die Bahn in einem schräg nach oben verlaufenden Bahnabschnitt durch den zweiten Trockner, insbesondere Heißlufttrockner 30, fertig getrocknet. Der Bahnzug wird durch die Zuggruppe 32 aufrecht erhalten. Durch vor und nach der Zuggruppe angeordnete Umlenkrollen wird die Bahn um mehr als 90°, bevorzugt um 180°, umgelenkt, so dass die Bahn ihre Laufrichtung ändert und danach im Auftragsabschnitt 16' die Unterseite der Materialbahn mittels des Vorhang-Auftragskopfes 12' des Vorhang-Auftragswerks 10' gestrichen wird. Dieser Auftragsabschnitt der Materialbahn ist durch entsprechende Umlenkrollen 20' und 22' definiert. Die Umlenkrolle 22' lenkt die Materialbahn nach schräg unten um, und es folgt dann eine der Anordnung nach dem ersten Auftragswerk entsprechende Anordnung aus einem ersten Trockner 24' und einem zweiten Trockner 30' und dazwischen vorgesehenen Umlenkeinrichtungen, nämlich dem Airturn 40' mit vorgeschalteter Umlenkrolle 50a und nachgeschalteter Umlenkrolle 50b. Die Trocknung der Unterseite erfolgt also in einer geometrischen Anordnung analog zur Trocknung der Oberseite.

Fig. 5 zeigt ein viertes Ausführungsbeispiel, bei dem der dem Auftragsabschnitt 16 nachfolgende, von den Umlenkrollen 22 und 62 begrenzte Materialbahnabschnitt 58 ein Umlenkungsabschnitt und zugleich ein Trocknungsabschnitt ist, in dem die Materialbahn einerseits durch einen als berührungslose Umlenkeinrichtung fungierenden Heißlufttrockner 60 um mehr als 90°, im Falle des Ausführungsbeispiels um etwa 180°, nach oben umgelenkt wird und andererseits während dieses Umlenkens durch die die gestrichene Seite der Bahn beaufschlagende heiße Luft getrocknet wird. Nach der Umlenkung der Materialbahn 18 durch die Umlenkrolle 22 gelangt die Bahn sofort in den Einflussbereich der Umlenk- und Trocknungseinrichtung 60. Es handelt sich um einen einseitig wirkenden Trockner, der nur die gestrichene Seite der Bahn mit heißer Luft beaufschlagt. Der Bahnverlauf im bzw. entlang des Trockners ist mit einem Radium R gekrümmt.

Allgemein wird vorgeschlagen, dass die Bahn um mindestens 90°, bevorzugt um mehr als 90°, und höchstvorzugsweise - wie beim Ausführungsbeispiel - um etwa 180° umgelenkt wird. Der Trockner 60 kann so ausgeführt sein, dass sich entlang der gekrümmten Kontur Blasdüsen und Saugzonen abwechseln, wie in der ein Detail der Gesamtdarstellung gemäß Fig. 5a) zeigenden Teilfigur 5b) angedeutet. Hier sind Blasdüsen 64 und dazwischenliegende Saugzonen mit 66 bezeichnet. Die Blasdüsen blasen heiße Luft gegen die Bahn. Die wasserbeladene Luft wird zwischen den Düsen abgesaugt, so dass der Trockner zweckmäßig nach dem Umluftprinzip arbeiten kann.

Das Ausführungsbeispiel der Fig. 6 unterscheidet sich vom Ausführungsbeispiel der Fig. 5 im Wesentlichen dadurch, dass die Materialbahn 18 von beiden Seiten getrocknet wird. Die Heißlufttrocknungseinrichtung weist zusätzlich zu dem Trockner 60 also eine auf die andere Materialbahnseite wirkende Trockneranordnung, vorliegend zwei aufeinander folgende Trockner 70 und 72 auf, die heiße Luft gegen die ungestrichene Seite der Materialbahn blasen. Die Ausführung des äußeren Teils der Trocknungseinrichtung in mehreren Teilen oder einzelnen Trocknern hat den Vorteil, dass die Montage erleichtert ist. Vorteilhaft können die Trockner zum Reinigen geöffnet werden. Jeder Teil des Trockners bzw. jeder einzelne Trockner hat bevorzugt einen Zuluft- und einen Abluftverteiler und arbeitet jeweils nach dem Umluftprinzip.

Die Ausgestaltungen nach Fig. 5 und 6 erscheinen besonders vorteilhaft, da einerseits eine sehr kompakte Gesamtanordnung erreicht wird und andererseits die Materialbahn unmittelbar nach dem Streichen getrocknet wird.

Fig. 7 zeigt in den Teilfiguren 7a), 7b) und 7c) typische Lösungen des Stands der Technik für die Anordnung von Trocknern im Anschluss an ein Vorhang-Auftragswerk. Für entsprechende Teile sind die gleichen Bezugszeichen wie bei den erfindungsgemäßen Ausführungsformen verwendet. Im Falle der bekannten Lösung gemäß Fig. 7b) wird nicht auf einen zwischen zwei Umlenkrollen verlaufenden geradlinigen Materialbahnabschnitt, sondern auf einen durch eine Umlenk- und Abstützrolle gekrümmten Materialbahnabschnitt aufgetragen, was auch bei einer erfindungsgemäßen Maschine in Betracht kommt.

Fig. 8 zeigt typische Beispiele für bekannte Anordnungen aus einem berührenden Streichaggregat mit nachfolgenden Trocknungseinrichtungen. Diese sind nur der Vollständigkeit halber gezeigt, da aus solchen berührenden Streichmaschinen aufgrund völlig anderer Verhältnisse wenig für berührungslose Vorhang-Streichmaschinen abgeleitet werden kann. Fig. 8a) und Fig. 8b) zeigen bekannte Lösungen für Klingen- oder Rakel-Streichmaschinen, bei denen durch eine Auftragseinrichtung 80 im Überschuss aufgetragen und danach dann zur Einstellung der richtigen Dosierung durch eine Rakeleinrichtung 82 überschüssiges Auftragsmedium mittels beispielsweise einer Klinge wieder entfernt wird. 84 bezeichnet einen Gas-Infrarottrockner, dem zum Betrieb Gas zugeführt wird. 86 bezeichnet jeweils einen Heißlufttrockner, wobei in Falle der Fig. 8b) mittels eines Airturns 88 über die gestrichene Seite umgelenkt wird, um dann im Heißlufttrockner 86 fertig zu trocknen.

Fig. 8c) zeigt ein Beispiel für eine Filmstreich-Anordnung 90, die auf die Materialbahn diese berührend beidseitig dosiert aufträgt. Ein erster Heißlufttrockner 86 folgt nach einer Umlenkung durch einen Airturn 88. Ein zweiter Heißlufttrockner 87 folgt nach einer weiteren, diesmal berührenden Umlenkung.

## Patentansprüche

1. Maschine zum Auftragen eines flüssigen oder pastösen Auftragsmediums auf wenigstens eine Oberfläche einer laufenden Materialbahn (18) insbesondere aus Papier oder Karton mittels wenigstens eines Vorhang-Auftragwerks (10) und Trocknen des aufgetragenen Auftragsmedium mittels wenigstens einer berührungslosen Trocknungseinrichtung (24, 30; 60; 60, 70, 72); wobei die Materialbahn (18) in der Maschine mehrere die Materialbahn berührende Umlenkanordnungen (20, 22) passiert, die gegeneinander versetzte oder/und in verschiedenen Richtungen verlaufende Abschnitte des Materialbahnverlaufs definieren;
wobei das Vorhang-Auftragswerk (10) das Auftragsmedium aus wenigstens einer Abgabeöffnung, insbesondere einer Schlitzdüse oder Gleitschichtdüse, in Form eines ein- oder mehrschichtigen Vorhangs unter Schwerkrafteinfluss und ggf. Einfluss weiterer Kräfte hin zu der zugeordneten Oberfläche der Materialbahn in einem Auftragsabschnitt (16) des Materialbahnverlaufs abgibt, welcher im Wesentlichen horizontal oder entsprechend einem Radius einer Umlenk- und Abstützrolle des Vorhang- Auftragswerks verläuft oder zumindest eine in Horizontalrichtung größere Bewegungsgeschwindigkeitskomponente als in Vertikalrichtung hat;
wobei die Materialbahn in wenigstens einem dem Auftragsabschnitt nachfolgenden Trocknungsabschnitt des Materialverlaufs die oder wenigstens eine berührungslose, das Auftragsmedium einer Wärmeeinwirkung unterziehende Trocknungseinrichtung (24, 30; 60; 60, 70, 72) passiert, um das aufgetragene Auftragsmedium zumindest teilweise zu trocknen; und
wobei die Materialbahn im Verlauf oder/und am Ende des Auftragsabschnitts durch eine - wenn vorhanden - die Umlenk- und Abstützrolle ggf. umfassende erste Umlenkanordnung (22) derart um wenigstens einen Umlenkwinkel umgelenkt wird, dass die Materialbahn nach der Umlenkung zumindest in einem auf diese Umlenkung unmittelbar folgenden ersten Abschnitt des Materialbahnverlaufs zumindest anfänglich im Wesentlichen vertikal nach unten verläuft oder eine größere Bewegungsgeschwindigkeitskomponente in Vertikalrichtung nach unten als vor der Umlenkung hat;
wobei der auf die Umlenkung im Verlauf oder/und am Ende des Auftragsabschnitts (16) unmittelbar folgende erste Abschnitt des Materialbahnverlaufs ein Trocknungsabschnitt ist, in dem die Materialbahn die oder wenigstens eine berührungslose, das Auftragsmedium einer Wärmeeinrichtung unterziehende Trocknungseinrichtung (24; 60; 60, 70, 72) passiert,
**dadurch gekennzeichnet,**
**dass** die Materialbahn (18) im Trocknungsabschnitt bzw. im auf die erste Umlenkanordnung (22) unmittelbar folgenden ersten Abschnitt des Materialbahnverlaufs oder/und in einem sich hieran nach einer zweiten Umlenkanordnung (50a) anschließenden zweiten Abschnitt des Materialbahnverlaufs eine berührungslose Umlenkanordnung (40; 60) passiert, die die Materialbahn um wenigstens einen Umlenkwinkel derart umlenkt, dass die Materialbahn zumindest in einem Materialbahnaustrittsbereich der berührungslosen Umlenkanordnung im Wesentlichen vertikal nach oben verläuft oder eine größere Bewegungsgeschwindigkeitskomponente in Vertikalrichtung nach oben als vor der Umlenkung durch die berührungslose Umlenkanordnung hat oder eine größere Bewegungsgeschwindigkeitskomponente in Vertikalrichtung nach oben als in Horizontalrichtung hat.

2. Maschine
**dadurch gekennzeichnet,**
**dass** die Materialbahn (18) nach der Umlenkung im Verlauf oder/und am Ende des Auftragsabschnitts (16) der/einer das Auftragsmedium einer Wärmeeinwirkung unterziehenden Trocknungseinrichtung (24, 60; 60, 70, 72) des/eines Trocknungsabschnitts derart zugeführt wird, dass die Wärmeeinwirkung der Trocknungseinrichtung auf das Auftragsmedium auf einer gegenüber dem Auftragsabschnitt (16) tieferliegenden Höhe beginnt.

3. Maschine nach Anspruch 1 oder 2, **dadurch gekennzeichnet, dass** die Materialbahn (18) im Trocknungsabschnitt bzw. nach der Umlenkung durch die erste Umlenkanordnung (22), und - im Falle einer in Laufrichtung der Materialbahn folgenden weiteren Umlenkung der Materialbahn vor dieser weiteren Umlenkung - im Wesentlichen vertikal nach unten verlaufend oder eine größere Bewegungsgeschwindigkeitskomponente in Vertikalrichtung nach unten als vor der Umlenkung aufweisend die oder wenigstens eine berührungslose, das Auftragsmedium einer Wärmeeinwirkung unterziehende Trocknungseinrichtung (24) passiert.

4. Maschine nach einem der Ansprüche 1 bis 3, **dadurch gekennzeichnet, dass** die Materialbahn (18) in dem auf die erste Umlenkanordnung (22) unmittelbar folgenden ersten Abschnitt des Materialbahnverlaufs zumindest anfänglich im Wesentlichen vertikal nach unten verläuft oder eine in Vertikalrichtung nach unten größere Bewegungsgeschwindigkeitskomponente als in Horizontalrichtung hat.

5. Maschine nach einem der Ansprüche 1 bis 4, **dadurch gekennzeichnet, dass** die Materialbahn (18) im Trocknungsabschnitt bzw. nach der Umlenkung durch die erste Umlenkanordnung (22), und - im Falle einer in Laufrichtung der Materialbahn folgenden weiteren Umlenkung der Materialbahn vor dieser weiteren Umlenkung - im Wesentlichen vertikal nach unten verlaufend oder eine in Vertikalrichtung nach unten größere Bewegungsgeschwindigkeitskomponente als in Horizontalrichtung aufweisend die oder wenigstens eine berührungslose, das Auftragsmedium einer Wärmeeinwirkung unterziehende Trocknungseinrichtung (24) passiert.

6. Maschine nach einem der Ansprüche 1 bis 5, **dadurch gekennzeichnet, dass** die zweite Umlenkanordnung (50a) benachbart einem Eingang der berührungslosen Umlenkanordnung (40) angeordnet ist und die Materialbahn derart umlenkt, dass die Materialbahn nach der Umlenkung durch die zweite Umlenkanordnung (50a) anfänglich im Wesentlichen vertikal nach unten verläuft oder anfänglich eine größere Bewegungsgeschwindigkeitskomponente in Vertikalrichtung nach unten als vor der Umlenkung durch die zweite Umlenkanordnung hat oder anfänglich eine in Vertikalrichtung nach unten größere Bewegungsgeschwindigkeitskomponente als in Horizontalrichtung hat.

7. Maschine nach einem der Ansprüch 1 bis 6, **dadurch gekennzeichnet, dass** die berührungslose Umlenkanordnung (60) als berührungslose, das Auftragsmedium einer Wärmeeinwirkung unterziehende Trocknungseinrichtung ausgeführt ist oder wenigstens eine berühungslose, das Auftragsmedium einer Wärmeeinwirkung unterziehende Trockungseinrichtung aufweist, so dass das aufgetragene Auftragsmedium während dem Umlenken einer Trocknungswirkung unterziehbar ist.

8. Maschine nach einem der Ansprüche Anspruch 1 bis 7, **dadurch gekennzeichnet, dass** die Materialbahn (18) nach der Umlenkung durch die berührungslose Umlenkanordnung (40) im Wesentlichen vertikal nach oben verlaufend oder zumindest eine größere Bewegungsgeschwindigkeitskomponente in Vertikalrichtung nach oben als vor der Umlenkung durch die berührungslose Umlenkanordnung bzw. zumindest eine in Vertikalrichtung nach oben größere Bewegungsgeschwindigkeitskomponente als in Horizontalrichtung aufweisend die oder wenigstens eine berührungslose, das Auftragsmedium einer Wärmeeinwirkung unterziehende Trocknungseinrichtung (30) passiert.

9. Maschine nach einem der Ansprüche Anspruch 1 bis 8, **dadurch gekennzeichnet, dass** die Materialbahn (18) nach der Umlenkung durch die berührungslose Umlenkanordnung (40) und Passieren einer dritten Umlenkanordnung (50b) in einem sich hieran anschließenden dritten Abschnitt des Materialbahnverlaufs wenigstens eine berührungslose, das Auftragsmedium einer Wärmeeinwirkung unterziehende Trocknungseinrichtung (30) passiert.

10. Maschinen nach Anspruch 9, **dadurch gekennzeichnet, dass** die dritte Umlenkanordnung (50b) benachbart einem Ausgang der berührungslosen Umlenkanordnung (40) angeordnet ist und die Materialbahn (18) derart umlenkt, dass die Materialbahn nach der Umlenkung durch die dritte Umlenkanordnung (50b) im Wesentlichen vertikal nach oben verläuft oder eine größere Bewegungsgeschwindigkeitskomponente in Vertikalrichtung nach oben als vor der Umlenkung durch die dritte Umlenkanordnung hat oder eine in Vertikalrichtung nach oben größere Bewegungsgeschwindigkeitskomponente als in Horizontalrichtung hat.

11. Maschine nach einem der Ansprüche 1 bis 10, **dadurch gekennzeichnet, dass** Abschnitte oder Teilabschnitte des Materialbahnverlaufs vor und nach der berührungslosen Umlenkanordnung (40) eine zueinander im Wesentlichen parallele Führung der Materialbahn vorsehen.

12. Maschine nach einem der Ansprüche 1 bis 11, **dadurch gekennzeichnet, dass** die erste Umlenkanordnung eine erste Umlenkrolle oder mehrere erste Umlenkrollen umfasst, mittels der die Materialbahn um einen ersten Umlenkwinkel bzw. um mehrere Umlenkwinkel zur Erzielung eines ersten Gesamt-Umlenkwinkels umgelenkt wird, oder/und dass die zweite Umlenkanordnung eine Umlenkrolle oder mehrere Umlenkrollen umfasst, mittels der die Materialbahn um einen zweiten Umlenkwinkel bzw. um mehrere Umlenkwinkel zur Erzielung eines zweiten Gesamt-Umlenkwinkels umgelenkt wird, oder/und dass die dritte Umlenkanordnung eine dritte Umlenkrolle oder mehrere dritte Umlenkrollen umfasst, mittels der die Materialbahn um einen dritten Umlenkwinkel bzw. um mehrere Umlenkwinkel zur Erzielung eines dritten Gesamt-Umlenkwinkels umgelenkt wird.

13. Maschine nach einem der Ansprüche 1 bis 12, **dadurch gekennzeichnet, dass** im Materialbahnverlauf dem wenigstens einen Vorhang-Auftragswerk vorausgehend oder nachfolgend die Materialbahn (18) wenigstens ein weiteres Vorhang-Auftragswerk (10') passiert, welches das Auftragsmedium aus einer Abgabeöffnungsanordnung, insbesondere Schlitzdüse oder Gleitschichtdüse, in Form eines sich unter Schwerkrafteinfluss und ggf. Einfluss weiterer Kräfte hin zu der zugeordneten, derselben oder - vorzugsweise - anderen Oberfläche der Materialbahn in einem weiteren Auftragsabschnitt (16') des Materialbahnverlaufs abgibt, welcher im Wesentlichen horizontal oder entsprechend einem Radius einer Umlenk- und Abstützrolle des Vorhang-Auftragswerks gekrümmt verläuft oder zumindest eine in Horizontalrichtung größere Bewegungsgeschwindigkeitskomponente als in Vertikalrichtung hat, wobei die Materialbahn in wenigstens einem dem weiteren Auftragsabschnitt nachfolgenden weiteren Trocknungsabschnitt des Materialverlaufs die oder wenigstens eine berührungslose, das Auftragsmedium einer Wärmeeinwirkung unterziehende Trocknungseinrichtung (24'; 30') passiert, um das aufgetragene Auftragsmedium zumindest teilweise zu trocknen; und
wobei die Materialbahn im Verlauf oder/und am Ende des weiteren Auftragsabschnitts durch eine - wenn vorhanden - die Umlenk- und Abstützrolle ggf. umfassende weitere erste Umlenkanordnung (20') derart um wenigstens einen Umlenkwinkel umgelenkt wird, dass die Materialbahn nach der Umlenkung zumindest in einem auf diese Umlenkanordnung unmittelbar folgenden weiteren ersten Abschnitt des Materialbahnverlaufs zumindest anfänglich im Wesentlichen vertikal nach unten verläuft oder eine größere Bewegungsgeschwindigkeitskomponente in Vertikalrichtung nach unten als vor der Umlenkung hat.

14. Maschine nach Anspruch 13, **dadurch gekennzeichnet, dass** der auf die Umlenkung im Verlauf oder/und am Ende des weiteren Auftragsabschnitts (16') unmittelbar folgende weitere erste Abschnitt des Materialbahnverlaufs der oder ein weiterer Trocknungsabschnitt ist, in dem die Materialbahn die oder wenigstens eine berührungslose, das Auftragsmedium einer Wärmeeinwirkung unterziehende weitere Trocknungseinrichtung (24') passiert.

15. Maschine nach Anspruch 13 oder 14, **dadurch gekennzeichnet,**
**dass** die Materialbahn nach der Umlenkung im Verlauf oder/und am Ende des weiteren Auftragsabschnitts (16') der/einer das Auftragsmedium einer Wärmeeinwirkung unterziehenden weiteren Trocknungseinrichtung (24') des/eines weiteren Trocknungsabschnitts derart zugeführt wird, dass die Wärmeeinwirkung der weiteren Trocknungseinrichtung auf das Auftragsmedium auf einer gegenüber dem weiteren Auftragsabschnitt (16') tieferliegenden Höhe beginnt.

16. Maschine nach Anspruch 14 oder 15, **dadurch gekennzeichnet, dass** der Materialbahnverlauf nach der Umlenkung im Verlauf oder/und am Ende des weiteren Auftragsabschnitts, insbesondere im weiteren Trocknungsabschnitt bzw. weiteren ersten Abschnitt und gewünschtenfalls in einem sich hieran anschließenden weiteren zweiten Abschnitt oder/und weiteren dritten Abschnitt des Materialbahnverlaufs, der Lehre wenigstens eines der Ansprüche 3 bis 12 entspricht.

17. Maschine nach einem der Ansprüche 14 bis 16, **dadurch gekennzeichnet, dass** Abschnitte oder Teilabschnitte des Materialbahnverlaufs nach dem Auftragsabschnitt (16) und nach dem weiteren Auftragsabschnitt (16') Bewegungsgeschwindigkeitskomponenten der Materialbahn (18) in zueinander entgegengesetzten Horizontalrichtungen vorsehen.

18. Maschine nach Anspruch 17, **dadurch gekennzeichnet, dass** Abschnitte oder Teilabschnitte des Materialbahnverlaufs nach dem Auftragsabschnitt (16) und nach dem weiteren Auftragsabschnitt (16') eine zueinander im Wesentlichen parallele Führung der Materialbahn mit Bewegungsgeschwindigkeitskomponenten der Materialbahn (18) in zueinander entgegengesetzten Horizontalrichtungen vorsehen.

## Claims

1. Machine for applying a liquid or pasty application medium to at least one surface of a running material web (18), in particular of paper or cardboard, by means of at least one curtain applicator (10) and drying the applied application medium by means of at least one contactless drying device (24, 30; 60; 60, 70, 72);
the material web (18) passing, in the machine, a plurality of deflecting arrangements (20, 22) which make contact with the material web and define sections of the material-web course which are offset with respect to one another and/or run in different directions;
the curtain applicator (10) dispensing the application medium from at least one dispensing opening, in particular a slit nozzle or sliding coating nozzle, in the form of a single-layer or multiple-layer curtain under the influence of gravity and optionally the influence of further forces towards the associated surface of the material web in an application section (16) of the material-web course, which application section (16) runs substantially horizontally or in accordance with a radius of a deflecting and supporting roller of the curtain applicator or has at least one movement speed component which is greater in the horizontal direction than in the vertical direction; the material web passing, in at least one drying section of the material course which follows the application section, the or at least one contactless drying device (24, 30; 60; 60, 70, 72) which subjects the application medium to a thermal action, in order to dry the applied application medium at least partially; and,
in the course and/or at the end of the application section, the material web being diverted by at least one deflecting angle by way of a deflecting arrangement (22) which possibly comprises the deflecting and supporting roller (if present), in such a way that, after the deflection, the material web at least initially runs substantially vertically downwards at least in a first section of the material-web course which follows the said deflection directly, or has a greater movement speed component in the vertical direction downwards than before the deflection;
the first section of the material-web course which directly follows the deflection in the course and/or at the end of the application section (16) being a drying section, in which the material web passes the or at least one contactless drying device (24; 60; 60, 70, 72) which subjects the application medium to a thermal action,
**characterized in that** the material web (18) passes a contactless deflecting arrangement (40; 60) in the drying section or in the first section of the material-web course which follows the deflecting arrangement (22) directly and/or in a second section of the material-web course which adjoins this after a second deflecting arrangement (50a), which contactless deflecting arrangement (40; 60) diverts the material web by at least one deflecting angle in such a way that, at least in a material-web outlet region of the contactless deflecting arrangement, the material web runs substantially vertically upwards or has a greater movement speed component in the vertical direction upwards than before the deflection by the contactless deflecting arrangement or has a greater movement speed component in the vertical direction upwards than in the horizontal direction.

2. Machine according to Claim 1, **characterized in that** the material web (18) is fed after the deflection in the course and/or at the end of the application section (16) to the/a drying device (24, 60; 60, 70, 72), which subjects the application medium to a thermal action, of the/a drying section, in such a way that the thermal action of the drying device on the application medium begins at a lower level with respect to the application section (16).

3. Machine according to Claim 1 or 2, **characterized in that** the material web (18) passes the or at least one contactless drying device (24) which subjects the application medium to a thermal action, in the drying section or after the deflection by the first deflecting arrangement (22) and, in the case of a further deflection, following in the running direction of the material web, of the material web before this further deflection, running substantially vertically downwards or having a greater movement speed component in the vertical direction downwards than before the deflection.

4. Machine according to one of Claims 1 to 3, **characterized in that**, in the first section of the material-web course which follows the first deflecting arrangement (22) directly, the material web (18) runs at least initially substantially vertically downwards or has a greater movement speed component in the vertical direction downwards than in the horizontal direction.

5. Machine according to one of Claims 1 to 4, **characterized in that** the material web (18) passes the or at least one contactless drying device (24) which subjects the application medium to a thermal action, in the drying section or after the deflection by the first deflecting arrangement (22) and, in the case of a further deflection, following in the running direction of the material web, of the material web before this further deflection, running substantially vertically downwards or having a greater movement speed component in the vertical direction downwards than in the horizontal direction.

6. Machine according to one of Claims 1 to 5, **characterized in that** the second deflecting arrangement (50a) is arranged adjacently to an inlet of the contactless deflecting arrangement (40) and deflects the material web in such a way that, after the deflection by the second deflecting arrangement (50a), the material web initially runs substantially vertically downwards or initially has a greater movement speed component in the vertical direction downwards than before the deflection by the second deflecting arrangement or initially has a greater movement speed component in the vertical direction downwards than in the horizontal direction.

7. Machine according to one of Claims 1 to 6, **characterized in that** the contactless deflecting arrangement (60) is configured as a contactless drying device which subjects the application medium to a thermal action or has at least one contactless drying device which subjects the application medium to a thermal action, with the result that the applied application medium can be subjected to a drying action during the deflection.

8. Machine according to one of Claims 1 to 7, **characterized in that**, after the deflection by the contactless deflecting arrangement (40), the material web (18) passes the or at least one contactless drying device (30) which subjects the application medium to a thermal action, running substantially vertically upwards or having at least one greater movement speed component in the vertical direction upwards than before the deflection by the contactless deflecting arrangement or having at least one greater movement speed component in the vertical direction upwards than in the horizontal direction.

9. Machine according to one of Claims 1 to 8, **characterized in that**, after the deflection by the contactless deflecting arrangement (40) and passing a third deflecting arrangement (50b) in a third section of the material-web course which adjoins the former, the material web (18) passes at least one contactless drying device (30) which subjects the application medium to a thermal action.

10. Machine according to Claim 9, **characterized in that** the third deflecting arrangement (50b) is arranged adjacently to an outlet of the contactless deflecting arrangement (40) and deflects the material web (18) in such a way that, after the deflection by the third deflecting arrangement (50b), the material web runs substantially vertically upwards or has a greater movement speed component in the vertical direction upwards than before the deflection by the third deflecting arrangement or has a greater movement speed component in the vertical direction upwards than in the horizontal direction.

11. Machine according to one of Claims 1 to 10, **characterized in that** sections or part sections of the material-web course before and after the contactless deflecting arrangement (40) provide substantially parallel guidance with respect to one another of the material web.

12. Machine according to one of Claims 1 to 11, **characterized in that** the first deflecting arrangement comprises a first deflecting roller or a plurality of first deflecting rollers, by means of which the material web is deflected by a first deflecting angle or by a plurality of deflecting angles in order to achieve a first overall deflecting angle, and/or **in that** the second deflecting arrangement comprises a deflecting roller or a plurality of deflecting rollers, by means of which the material web is deflected by a second deflecting angle or by a plurality of deflecting angles in order to achieve a second overall deflecting angle, and/or **in that** the third deflecting arrangement comprises a third deflecting roller or a plurality of third deflecting rollers, by means of which the material web is deflected by a third deflecting angle or by a plurality of deflecting angles in order to achieve a third overall deflecting angle.

13. Machine according to one of Claims 1 to 12, **characterized in that**, preceding or following the at least one curtain applicator in the material-web course, the material web (18) passes at least one further curtain applicator (10') which dispenses the application medium from a dispensing-opening arrangement, in particular a slit nozzle or a sliding coating nozzle, in the form of a curtain under the influence of gravity and optionally the influence of further forces towards the associated the same or, preferably, another surface of the material web in a further application section (16') of the material-web course, which application section (16') runs substantially horizontally or in a curved manner in accordance with a radius of a deflecting and supporting roller of the curtain applicator or has at least one movement speed component which is greater in the horizontal direction than in the vertical direction, the material web passing, in at least one further drying section of the material course which follows the further application section, the or at least one contactless drying device (24'; 30') which subjects the application medium to a thermal action, in order to dry the applied application medium at least partially; and, in the course and/or at the end of the further application section, the material web being diverted by at least one deflecting angle by way of a further first deflecting arrangement (20') which possibly comprises the deflecting and supporting roller (if present), in such a way that, after the deflection, the material web at least initially runs substantially vertically downwards at least in a further first section of the material-web course which follows the said deflecting arrangement directly, or has a greater movement speed component in the vertical direction downwards than before the deflection.

14. Machine according to Claim 13, **characterized in that** the further first section of the material-web course which directly follows the deflection in the course and/or at the end of the further application section (16') is the or a further drying section, in which the material web passes the or at least one contactless further drying device (24') which subjects the application medium to a thermal action.

15. Machine according to Claim 13 or 14, **characterized in that** the material web is fed after the deflection in the course and/or at the end of the further application section (16') to the/a further drying device (24'), which subjects the application medium to a thermal action, of the/a further drying section, in such a way that the thermal action of the further drying device on the application medium begins at a lower level with respect to the further application section (16').

16. Machine according to Claim 14 or 15, **characterized in that**, after the deflection in the course and/or at the end of the further application section, in particular in the further drying section or further first section and, if desired, in an adjoining further second section and/or further third section of the material-web course, the material-web course corresponds to the teaching of at least one of Claims 3 to 12.

17. Machine according to one of Claims 14 to 16, **characterized in that** sections or part sections of the material-web course after the application section (16) and after the further application section (16') provide movement speed components of the material web (18) in mutually opposed horizontal directions.

18. Machine according to Claim 17, **characterized in that** sections or part sections of the material-web course after the application section (16) and after the further application section (16') provide substantially parallel guidance of the material web with respect to one another with movement speed components of the material web (18) in mutually opposed horizontal directions.

## Revendications

1. Machine pour l'enduction d'un milieu d'enduction fluide ou pâteux sur au moins une surface d'une bande de matériau en mouvement (18), en particulier en papier ou en carton, au moyen d'au moins un mécanisme d'enduction en rideau (10) et pour le séchage du milieu d'enduction appliqué au moyen d'au moins un dispositif de séchage sans contact (24, 30 ; 60 ; 60, 70, 72) ;
la bande de matériau (18) passant dans la machine par plusieurs agencements de déviation (20, 22) en contact avec la bande de matériau, lesquels définissent des portions de l'étendue de la bande de matériau décalées les unes par rapport aux autres et/ou s'étendant dans différentes directions ;
le mécanisme d'enduction en rideau (10) délivrant le milieu d'enduction à partir d'au moins une ouverture de distribution, en particulier une buse à fente ou une buse à couche glissante, sous la forme d'un rideau en une ou plusieurs couches, sous l'effet de la force de pesanteur et éventuellement d'autres forces, jusqu'à la surface associée de la bande de matériau dans une portion d'enduction (16) de l'étendue de la bande de matériau, qui s'étend essentiellement horizontalement ou suivant un rayon d'un rouleau de déviation et de support du mécanisme d'enduction en rideau ou qui a au moins une composante de vitesse de déplacement dans la direction horizontale plus importante que dans la direction verticale ;
la bande de matériau passant, dans au moins une portion de séchage de l'étendue de la bande de matériau suivant la portion d'enduction, par le ou par au moins un dispositif de séchage sans contact (24, 30 ; 60 ; 60, 70, 72) soumettant le milieu d'enduction à un effet thermique, afin de sécher au moins en partie le milieu d'enduction appliqué ; et
la bande de matériau, dans le cours de la portion d'enduction et/ou à la fin de celle-ci, étant déviée par un premier agencement de déviation (22) entourant éventuellement - lorsqu'il est présent - le rouleau de déviation et de support suivant au moins un angle de déviation de telle sorte que la bande de matériau, après la déviation, s'étende au moins au début essentiellement verticalement vers le bas au moins dans une première portion de l'étendue de la bande de matériau suivant immédiatement cette déviation, ou présente une composante de vitesse de déplacement dans la direction verticale vers le bas plus importante qu'avant la déviation ;
la première portion de l'étendue de la bande de matériau suivant immédiatement la déviation dans le cours de la portion d'enduction (16) ou à la fin de celle-ci étant une portion de séchage, dans laquelle la bande de matériau passe par le ou au moins un dispositif de séchage sans contact (24 ; 60 ; 60, 70, 72) soumettant le milieu d'enduction à un effet thermique,
**caractérisée en ce que**
la bande de matériau (18), dans la portion de séchage ou dans la première portion de l'étendue de la bande de matériau suivant immédiatement le premier agencement de déviation (22) et/ou dans une deuxième portion de l'étendue de la bande de matériau se raccordant à celle-ci après un deuxième agencement de déviation (50a), passe par un agencement de déviation sans contact (40 ; 60) qui dévie la bande de matériau d'au moins un angle de déviation de telle sorte que la bande de matériau, au moins dans une région de sortie de la bande de matériau de l'agencement de déviation sans contact, s'étende essentiellement verticalement vers le haut ou ait une composante de vitesse de déplacement dans la direction verticale vers le haut plus importante qu'avant la déviation par l'agencement de déviation sans contact, ou ait une composante de vitesse de déplacement dans la direction verticale vers le haut plus importante que dans la direction horizontale.

2. Machine selon la revendication 1,
**caractérisée en ce que**
la bande de matériau (18) après la déviation dans le cours et/ou à la fin de la portion d'enduction (16), est acheminée au/à un dispositif de séchage (24, 60 ; 60, 70, 72) de la/d'une portion de séchage, soumettant le milieu d'enduction à un effet thermique, de telle sorte que l'effet thermique du dispositif de séchage sur le milieu d'enduction commence à une hauteur plus basse par rapport à la portion d'enduction (16).

3. Machine selon la revendication 1 ou 2, **caractérisée en ce que** la bande de matériau (18), dans la portion de séchage ou après la déviation par le premier agencement de déviation (22), et - dans le cas d'une déviation supplémentaire de la bande de matériau dans la direction d'avance de la bande de matériau avant cette déviation supplémentaire - en s'étendant essentiellement verticalement vers le bas ou en présentant une plus grande composante de vitesse de déplacement dans la direction verticale vers le bas qu'avant la déviation, passe par le ou au moins un dispositif de séchage sans contact (24), soumettant le milieu d'enduction à un effet thermique.

4. Machine selon l'une quelconque des revendications 1 à 3, **caractérisée en ce que** la bande de matériau (18), dans la première portion de l'étendue de la bande de matériau suivant immédiatement le premier agencement de déviation (22) s'étend au moins au début essentiellement verticalement vers le bas ou présente une composante de vitesse de déplacement dans la direction verticale vers le bas plus importante que dans la direction horizontale.

5. Machine selon l'une quelconque des revendications 1 à 4, **caractérisée en ce que** la bande de matériau (18), dans la portion de séchage ou après la déviation par le premier agencement de déviation (22), et - dans le cas d'une déviation supplémentaire de la bande de matériau dans la direction d'avance de la bande de matériau avant cette déviation supplémentaire - en s'étendant essentiellement verticalement vers le bas ou en présentant une plus grande composante de vitesse de déplacement dans la direction verticale vers le bas que dans la direction horizontale, passe par le ou au moins un dispositif de séchage sans contact (24) soumettant le milieu d'enduction à un effet thermique.

6. Machine selon l'une quelconque des revendications 1 à 5, **caractérisée en ce que** le deuxième agencement de déviation (50a) est disposé à côté d'une entrée de l'agencement de déviation sans contact (40) et dévie la bande de matériau de telle sorte que la bande de matériau, après la déviation par le deuxième agencement de déviation (50a), s'étende d'abord essentiellement verticalement vers le bas ou ait au début une composante de vitesse de déplacement dans la direction verticale vers le bas plus importante qu'avant la déviation par le deuxième agencement de déviation ou ait au début une composante de vitesse de déplacement dans la direction verticale vers le bas plus importante que dans la direction horizontale.

7. Machine selon l'une quelconque des revendications 1 à 6, **caractérisée en ce que** l'agencement de déviation sans contact (60) est réalisé sous forme de dispositif de séchage sans contact soumettant le milieu d'enduction à un effet thermique, ou présente au moins un dispositif de séchage sans contact soumettant le milieu d'enduction à un effet thermique, de telle sorte que le milieu d'enduction appliqué puisse être soumis à une action de séchage pendant la déviation.

8. Machine selon l'une quelconque des revendications 1 à 7, **caractérisée en ce que** la bande de matériau (18), après la déviation par l'agencement de déviation sans contact (40), s'étendant essentiellement verticalement vers le haut ou présentant au moins une composante de vitesse de déplacement dans la direction verticale vers le haut plus importante qu'avant la déviation par l'agencement de déviation sans contact ou au moins une composante de vitesse de déplacement dans la direction verticale vers le haut plus importante que dans la direction horizontale, passe par le ou au moins un dispositif de séchage sans contact (30) soumettant le milieu d'enduction à un effet thermique.

9. Machine selon l'une quelconque des revendications 1 à 8, **caractérisée en ce que** la bande de matériau (18), après la déviation par l'agencement de déviation sans contact (40) et le passage par un troisième agencement de déviation (50b) dans une troisième portion s'y raccordant de l'étendue de la bande de matériau, passe au moins par un dispositif de séchage sans contact (30) soumettant le milieu d'enduction à un effet thermique.

10. Machine selon la revendication 9, **caractérisée en ce que** le troisième agencement de déviation (50b) est disposé à côté d'une sortie de l'agencement de déviation sans contact (40) et dévie la bande de matériau (18) de telle sorte que la bande de matériau, après la déviation par le troisième agencement de déviation (50b), s'étende essentiellement verticalement vers le haut ou ait une composante de vitesse de déplacement dans la direction verticale vers le haut plus importante qu'avant la déviation par le troisième agencement de déviation, ou ait une composante de vitesse de déplacement dans la direction verticale vers le haut plus importante que dans la direction horizontale.

11. Machine selon l'une quelconque des revendications 1 à 10, **caractérisée en ce que** des portions ou des portions partielles de l'étendue de la bande de matériau prévoient, avant et après l'agencement de déviation sans contact (40), un guidage essentiellement mutuellement parallèle de la bande de matériau.

12. Machine selon l'une quelconque des revendications 1 à 11, **caractérisée en ce que** le premier agencement de déviation comprend un premier rouleau de déviation ou plusieurs premiers rouleaux de déviation, au moyen desquels la bande de matériau est déviée d'un premier angle de déviation ou de plusieurs angles de déviation pour obtenir un premier angle de déviation total, et/ou en ce que le deuxième agencement de déviation comprend un rouleau de déviation ou plusieurs rouleaux de déviation au moyen desquels la bande de matériau est déviée d'un deuxième angle de déviation ou de plusieurs angles de déviation pour obtenir un deuxième angle de déviation total, et/ou **en ce que** le troisième agencement de déviation comprend un troisième rouleau de déviation ou plusieurs troisièmes rouleaux de déviation, au moyen desquels la bande de matériau est déviée d'un troisième angle de déviation ou de plusieurs angles de déviation pour obtenir un troisième angle de déviation total.

13. Machine selon l'une quelconque des revendications 1 à 12, **caractérisée en ce que** dans l'étendue de la bande de matériau, avant ou après l'au moins un mécanisme d'enduction en rideau, la bande de matériau (18) passe par un mécanisme d'enduction en rideau supplémentaire (10'), qui délivre le milieu d'enduction à partir d'un agencement d'ouverture de distribution, en particulier une buse à fente ou une buse à couche glissante, sous la forme d'un rideau sous l'effet de la force de pesanteur et éventuellement d'autres forces, jusqu'à la même surface associée de la bande de matériau ou jusqu'à de préférence une autre surface associée de la bande de matériau, dans une portion d'enduction supplémentaire (16') de l'étendue de la bande de matériau, qui s'étend essentiellement horizontalement ou sous forme courbe suivant un rayon d'un rouleau de déviation et de support du mécanisme d'enduction en rideau ou qui a au moins une composante de vitesse de déplacement dans la direction horizontale plus importante que dans la direction verticale ; la bande de matériau passant, dans au moins une portion de séchage supplémentaire de l'étendue de la bande de matériau suivant la portion d'enduction supplémentaire, par le ou au moins un dispositif de séchage sans contact (24' ; 30') soumettant le milieu d'enduction à un effet thermique, afin de sécher au moins en partie le milieu d'enduction appliqué ; et
la bande de matériau, dans le cours de la portion d'enduction supplémentaire et/ou à la fin de celle-ci, étant déviée par un premier agencement de déviation supplémentaire (20') entourant éventuellement - lorsqu'il est présent - le rouleau de déviation et de support suivant au moins un angle de déviation de telle sorte que la bande de matériau, après la déviation, s'étende au moins dans une première portion supplémentaire de l'étendue de la bande de matériau suivant immédiatement cet agencement de déviation, au moins au début essentiellement verticalement vers le bas ou ait une composante de vitesse de déplacement dans la direction verticale vers le bas plus importante qu'avant la déviation.

14. Machine selon la revendication 13, **caractérisée en ce que** la première portion supplémentaire de l'étendue de la bande de matériau suivant immédiatement la déviation dans le cours et/ou à la fin de la portion d'enduction supplémentaire C16'), est la ou une portion de séchage supplémentaire, dans laquelle la bande de matériau passe par le ou au moins un dispositif de séchage supplémentaire sans contact (24') soumettant le milieu d'enduction à un effet thermique.

15. Machine selon la revendication 13 ou 14, **caractérisée en ce que** la bande de matériau, après la déviation dans le cours et/ou à la fin de la portion d'enduction supplémentaire (16'), est acheminée au/à un dispositif de séchage supplémentaire (24') de la/d'une portion de séchage supplémentaire, soumettant le milieu d'enduction à un effet thermique, de telle sorte que l'effet thermique du dispositif de séchage supplémentaire sur le milieu d'enduction commence à une hauteur plus basse par rapport à la portion d'enduction supplémentaire (16').

16. Machine selon la revendication 14 ou 15, **caractérisée en ce que** l'étendue de la bande de matériau après la déviation dans le cours et/ou à la fin de la portion d'enduction supplémentaire, en particulier dans la portion de séchage supplémentaire ou la première portion supplémentaire et si on le souhaite dans une deuxième portion supplémentaire s'y raccordant et/ou une troisième portion supplémentaire de l'étendue de la bande de matériau, correspond à l'enseignement d'au moins une des revendications 3 à 12.

17. Machine selon l'une quelconque des revendications 14 à 16, **caractérisée en ce que** des portions ou des portions partielles de l'étendue de la bande de matériau après la portion d'enduction (16) et après la portion d'enduction supplémentaire (16') prévoient des composantes de vitesse de déplacement de la bande de matériau (18) dans des directions horizontales mutuellement opposées.

18. Machine selon la revendication 17, **caractérisée en ce que** des portions ou des portions partielles de l'étendue de la bande de matériau après la portion d'enduction (16) et après la portion d'enduction supplémentaire (16') prévoient un guidage mutuel essentiellement parallèle de la bande de matériau avec des composantes de vitesse de déplacement de la bande de matériau (18) dans des directions horizontales mutuellement opposées.
